# EUROPÄISCHE PATENTSCHRIFT

(11) **EP 0 418 272 B1**
(45) Veröffentlichungstag und Bekanntmachung des Hinweises auf die Patenterteilung: **08.09.1993**
(21) Anmeldenummer: 89906034.7
(22) Anmeldetag: 03.06.1989
(51) Int. Cl.: B65D 19/44, B23Q 7/10

(54) **STAPELBARER MAGAZINBEHÄLTER**
STACKABLE MAGAZINE CONTAINER
RECIPIENT EMPILABLE POUR MAGASINS

(30) Priorität: 09.06.1988 DE 3819624
(43) Veröffentlichungstag der Anmeldung: 27.03.1991
(73) Patentinhaber: ROBERT BOSCH GMBH, 70442 Stuttgart (DE)
(72) Erfinder: DREXEL, Peter, D-7031 Steinenbronn (DE); HÜTTER, Odo, D-7312 Kirchheim/Teck (DE); BÜNNING, Torsten, D-7000 Stuttgart 1 (DE); WIESENFELDT, Albrecht, D-7050 Waiblingen (DE)
(86) Internationale Anmeldenummer: DE8900368
(87) Internationale Veröffentlichungsnummer: WO8912005

(56) Entgegenhaltungen:
- EP-A- 0 100 567
- DE-A- 3 526 259

## Beschreibung

Die Erfindung geht aus von einem stapelbaren Magazinbehälter nach der Gattung des Hauptanspruchs. Bei einem bekannten Magazinbehälter (Palettiervorrichtung) dieser Gattung (DE-A1 32 45 946) sind die am Tragrahmen vorgesehenen Aufnahmen für an der Förderbahn angeordnete Positionierelemente durch Randausklinkungen im Stapelrand gebildet. Bei dieser Ausführung ergeben sich verhältnismäßig große Positioniertoleranzen, wenn die Abmessungen der für die Einlagerung vorgesehenen Werkstücke einen höheren und daher nur begrenzt verwindungssteifen Stapelrand erfordern. Diese Toleranzen können bei einer automatisierten Fertigung in der Regel noch in Kauf genommen werden, wenn an einer Arbeitsstation die Bearbeitung außerhalb des Magazinbehälters bzw. Tragrahmens erfolgt und die darin eingelagerten Teile durch ein Handhabungsgerät oder einen Roboter nur sicher ergreifbar sein müssen. Die mit den bekannten Mitteln ersielbare Positioniergenauigkeit reicht jedoch nicht in allen Fällen aus, um Montage- oder Arbeitsvorgänge unmittelbar an den im Magazinbehälter bzw. Tragrahmen eingelagerten Werkstücken vornehmen zu können.

### Vorteile der Erfindung

Die kennzeichnenden Merkmale des Hauptanspruchs ergeben einen Magazinbehälter bzw. einen Tragrahmen, der sich durch ein günstiges Verhältnis von Eigengewicht zu Verwindungssteifigkeit auszeichnet und der demzufolge ohne untragbare Vergrößerung seines Eigengewichtes so verwindungssteif ausführbar ist, daß sich auch unabhängig vom Anbringungsort der Aufnahmen für die an der Förderbahn angeordneten Positionierelemente eine auch hohen Ansprüchen genügende Positioniergenauigkeit erzielen läßt.

Durch die in den Unteransprüchen aufgeführten Maßnahmen sind vorteilhafte Weiterbildungen der im Hauptanspruch angegebenen Anordnung möglich.

Besonders vorteilhaft ist es, wenn die Aufnahmen für die an der Förderbahn angeordneten Positionierelemente am bzw. im oberen Randflansch des Tragrahmens vorgesehen sind. Mit dieser Maßnahme werden die Aufnahmen für die Positionierelemente in die unmittelbare Nähe zu den an der Behälterwand angeordneten Mitteln zum lageorientierten Einhängen von werkstückspezifischen Tragelementen gerückt, wodurch sich die Positioniergenauigkeit so weit erhöhen läßt, daß selbst Arbeitsgänge mit sehr hoher Toleranzempfindlichkeit, wie das Bestücken von Leiterplatten, an den eingelagerten Werkstücken, beispielsweise den Leiterplatten, durchgeführt werden können.

Der Magazinbehälter läßt sich als Lager-, Kommissionier- und Transportbehälter einsetzen und auch manuell handhaben, wenn am Tragrahmen mindestens an zwei gegenüberliegenden Rahmenschenkeln und vorzugsweise an deren voneinander abgekehrten Außenseiten Handgriffe vorgesehen insbesondere einstückig angeformt sind.

In weiterer Ausgestaltung der Erfindung wird vorgeschlagen, daß am Tragrahmen eine Bodenwand einstückig angeformt ist bzw. daß in den Tragrahmen eine Bodenwand auswechselbar einsetzbar ist. In diesem Fall ist der Magazinbehälter sowohl für Schüttgut als auch für gesondert eingelagerte Einzelstücke universell verwendbar. Im Ergebnis stellt ein derart ausgestalteter Magazinbehälter eine Kombination eines für die manuelle Handhabung vorgesehenen Transportbehälters mit einem für die automatische Förderung, Handhabung und Fertigung vorgesehenen Werkstückträgers klassischer Bauart dar.

### Zeichnung

Ein Ausführungsbeispiel der Erfindung ist in der Zeichnung dargestellt und in der nachfolgenden Beschreibung näher erläutert. Es zeigen Figur 1 eine perspektivische Darstellung eines mit einem Boden versehenen Magazinbehälters, Figur 2 vergrößert einen Schnitt nach der Linie II-II in Figur 1, Figur 3 die Unterseite des Magazinbehälters nach Figur 1 und Figur 4 zwei ühereinandergestapelte Magazinbehälter in einer gegenüber Figur 1 um 90 Grad gedrehten Stellung.

### Beschreibung des Ausführungsbeispiels

Der Magazinbehälter besteht aus einem rechteckigen Tragrahmen 10 aus vorzugsweise antistatischem Kunststoff, an den ein gerippter Boden 12 einstückig angeformt ist. Der Tragrahmen 10 selbst hat einen oberen Randflansch 14 und einen unteren Randflansch 16, die beide durch eine Rahmenwand 18 einstückig miteinander verbunden sind. Der obere Randflansch 14 besteht aus zwei Randleisten 20, 22, zwischen denen in den Eckbereichen Versteifungsrippen 24 und im mittleren Längenbereich eines jeden Rahmenschenkels Versteifungsrippen 26 angeordnet sind. Zwischen den Versteifungsrippen 26 und den benachbarten Versteifungsrippen 24 ist je eine dritte Randleiste 28 und eine weitere Versteifungsrippe 29 im oberen Randflansch 14 vorgesehen.

Die Rahmenwand 18 ist innen mit einer einstückig angeformten, umlaufenden Prismen- bzw. Zahnleiste 30 versehen, die zum lageorientierten Einhängen von werkstückspezifisch geformten Tragelementen 32 für die einzulagernden Werkstücke dient (Figur 4). Außen ist jeder Rahmenschenkel der Rahmenwand 18 an den Rahmenecken mit Versteifungsrippen 34 versehen. Die längeren Rahmenschenkel weisen außerdem im mittleren Bereich zwei weitere Versteifungsrippen 36 auf, zwischen denen die untere Randleiste 22 des oberen Randflansches 14 Hilfsgriffe zum Handhaben des Magazinbehälters bilden. Die Versteifungsrippen 34, 36 gehen vom unteren Randflansch 16 aus und enden ein Stück weit unterhalb der unteren Randleiste 22 (Fig. 2), so daß dort durchgehend glatte Führungsflächen 38 und Stützflächen 39 für eine den oberen Randflansch 14 unterfassende Hubgabel oder eine Führungsleiste eines Einschubgehäuses vorhanden ist.

An den unteren Randflansch 16 und den in gleicher Höhe liegenden Boden 12 ist unten ein Stapelrand 40 einstückig angeformt (Figur 3), der aus zwei nebeneinander einherlaufenden Randleisten 42, 44 gebildet ist, zwischen denen an den Ecken Versteifungsrippen 46, in Längsmitte der Rahmenschenkel Versteifungsrippen 48 und dazwischen weitere Versteifungsrippen 49 angeordnet sind. Das auf den Boden 12 projizierte Umrißprofil des Stapelrandes 40 ist so gewählt, daß der Magazinbehälter passend in den oberen Öffnungsrand 52 (Figur 1) eines gleichgestalteten Magazinbehälters einsetzbar ist. Der Stapelrand 40 dient ferner zur Auflage und seitlichen Führung des Magazinbehälters auf einer Förderbahn, wie z. B. einem Doppelgurt- oder einem Kettenförderer. Der bisher beschriebene Grundaufbau des Magazinbehälters ist bei verhältnismäßig geringem Eigengewicht sehr verwindungssteif und ermöglicht daher eine genaue Positionierung der eingelagerten Werkstücke gegenüber einem Handhabungsgerät bzw. einem Bearbeitungswerkzeug. Die Außenabmessungen des Tragrahmens 10 sind zweckmäßig auf die EUROPA-Norm abgestimmt, die u.a. Größen von 60 x 40 cm oder 40 x 30 cm vorsieht.

Zur Positionierung des Magazinbehälters sind an jeder Rahmenseite sowohl im oberen Randflansch 14 als auch im Stapelrand 40 je eine Aufnahme 50 bzw. 52' für an der Förderbahn vorgesehene, stempelartige Positionierelemente angebracht, welche von der Seite her in die Aufnahmen 50 bzw. 52' einführbar sind und dabei den Magazinbehälter exakt positionieren. Die Aufnahmen 50 sind zwischen den beiden Randleisten 20, 22 und den beiden Versteifungsrippen 26 gebildet, die - wie aus der Zeichnung ersichtlich - so schräg gestellt sind, daß sich die Breite der Aufnahmen 50 zum Behälterinneren verjüngt. Darüber hinaus kann auch vorgesehen sein, daß sich die Höhe der Ausnehmungen 50 durch entsprechende Formgebung der Randleisten 20, 22 an dieser Stelle zum Behälterinneren verjüngt. Die nach unten offenen Aufnahmen 52' im Stapelrand 40 sind gebildet zwischen den Versteifungsrippen 48, die ebenfalls schräg zueinander gestellt und auf einen entsprechend geformten Positionierstempel abgestimmt sind.

An den kürzeren Rahmenschenkeln des Tragrahmens 10 sind außen zwischen dem oberen und dem unteren Randflansch 14 bzw. 16 je ein Handgriff 54 zur manuellen Handhabung des Magazinbehälters einstückig angeformt. Jeder Handgriff 54 hat eine parallel zu den Randflanschen 14, 16 laufende, von der Rahmenwand 18 nach außen abstehende Griffleiste 56, die mit nach unten abgewinkelten EndabSchnitten 58 versehen ist, welche sich bis zum unteren Randflansch 16 erstrecken. An die Endabschnitte 58 sind je ein Wandschenkel 60 in einem Abstand von der Rahmenwand 18 angeformt, welcher derart bemessen ist, daß ein Hintergreifen der Wandschenkel 60 mit Handhabungsgeräten möglich ist. Der untere Randflansch 16 ist im Bereich der Handgriffe 54 so weit ausgespart, daß die Handgriffe 54 ohne Behinderung durch den Randflansch 16 erfaßt werden können.

In dem in Figur 4 unteren Magazinbehälter sind Tragelemente 62 beispielsweise für zu transportierende Ankerwellen 64 eingesetzt, die an einer Arbeitsstation durch ein Handhabungsgerät aus dem Magazinbehälter entnommen und nach dem Arbeitsgang darin wieder abgelegt werden. Die Tragelemente 62 sind zu diesem Zweck mit in der Zeichnung nur angedeuteten prismatischen Auflagen 66 und 68 versehen, welche die Ankerwellen 64 sowohl in deren Achsrichtung als auch quer dazu gegenüber den Tragelementen 62 positionieren. Die Tragelemente 62 haben ferner nach oben abgekröpfte Endabschnitte 70, die je mit einer in die Prismenbzw. Zahnleiste 30 eingreifenden Gegenzahnleiste 72 versehen sind und die Tragelemente 62 im Magazinbehälter positionieren. Durch die beschriebenen Mittel werden die Ankerwellen 64 im Magazinbehälter bzw. in einer Arbeitsstation, in welcher an der Förderbahn angeordnete Positionierelemente in die Aufnahmen 50 bzw. 52' des Magazinbehälters eingreifen, so genau positioniert, daß die Ankerwellen 64 durch den Greifer eines Handhabungsgerätes sicher erfaßt werden können.

Der in Figur 4 obere Magazinbehälter enthält eine Tragplatte 74 beispielsweise für zylindrische Werkstücke 76, die in Bohrungen 78 der Tragplatte 74 eingesteckt sind und sich mit einem Bund 80 auf der Tragplatte 74 abstützen. Die Tragplatte 74 liegt beim Transport der vereinzelten Magazinbehälter auf der Prismen- bzw. Zabnleiste 30 auf und wird an der Bearbeitungsstation durch zwei abgesetzte Stempel 82, die durch die Bodengruppe des Magazinrahmens hindurchtreten, von der Prismenleiste 30 nach oben abgehoben und dabei in X-, Y- und Z-Richtung exakt positioniert. Danach kann ein Montagevorgang unmittelbar an den eingesteckten, im Magazinbehälter verbleibenden Werkstücken 76 vorgenommen werden, z. B. eine Scheibe auf deren oberen Zapfen 86 aufgesteckt werden.

Die beiden oberen Randleisten 20, 22 des Tragrahmens 10 sind mit übereinanderliegenden Ausklinkungen 88 für den vertikalen Zugriff von Aushebemitteln versehen. Ferner ist an einer oberen Ecke des Tragrahmens 10 eine Vertiefung 90 (Figur 4) zur Aufnahme eines blättchenförmigen Lagesicherungselementes 92 vorgesehen, welches auf den Tragrahmen 10 aufsteckbar ist. Das Lagesicherungselement 92 hat dafür einen Zapfen 93, der ein geringes Übermaß gegenüber einer Einsteckbohrung 94 in der oberen Randleiste 20 hat. Das aufgesteckte Lagesicherungselement 92 stellt im Zusammenwirken mit einer Abflachung 96 (Figur 3) am Stapelrand 40 eines gleichgestalteten Tragrahmens 10 sicher, daß dieser nur in einer vorgeschriebenen Lage aufgesetzt werden kann.

An beiden Längsseiten des Tragrahmens 10 sind zwischen zwei Versteifungsrippen 36, der Randleiste 22 des oberen Randflansches 14 und dem unteren Randflansch 16 je ein Raum 97 bzw. 98 für das Anbringen von Informationen bzw. Informationsträgern gebildet. Im Raum 98 (Figur 4) sind der untere Randflansch 16 und die beiden Versteifungsrippen 36 mit keilförmigen Noppen 99 zum Festhalten einer eingesteckten Tasche 100 für Warenbegleitscheine oder dergleichen versehen. Neben dem Raum 98 ist im unteren Randflansch 16 eine Aussparung 102 (Figuren 3 und 4) angebracht, deren Ränder einen in die Aussparung 102 eingedrückten elektronischen Datenträger 104 rastend festzuhalten vermögen. Im Stapelrand 40 sind zwischen benachbarten Versteifungsrippen 49 Aussparungen 106 für den ungehinderten Durchtritt von an der Förderbahn angeordneten Vereinzelern vorgesehen, denen jeweils eine mit einem Abfrageelement 108 versehenen Anschlagfläche 110 für die Vereinzelung am gegenüberliegenden Abschnitt des Stapelrandes 40 zugeordnet ist.

Am Boden 12 des Magazinbehälters sind Rillen 112 zum erleichterten Greifen von eingelagerten Kleinteilen vorgesehen. Die Rahmenwand 18 kann u.a. aus Gründen des Design ebenfalls mit Rillen 114 (Fig. 2) versehen sein.

## Patentansprüche

1. Stapelbarer Magazinbehälter für die Lagerung und den Transport von Werkstücken auf Förderbahnen, mit einem Tragrahmen (10), der an mindestens zwei gegenüberliegenden inneren Wandflächen mit Einhängemltteln (30) zum lageorientierten Einhängen von werkstückspezifischen Tragelementen (62, 74) für einzulagernde Werkstücke und an mindestens zwei Stellen der Rahmenwand mit Aufnahmen (50, 52') für an der Förderbahn angeordnete Positionierelemente versehen ist, und ferner mit einem umlaufenden Stapelrand (40) an der Unterseite des Tragrahmens, der zur Auflage des Tragrahmens auf der Förderbahn dient und passend in einen Öffnungsrand eines anderen Magazinbehälters einzugreifen vermag, dadurch gekennzeichnet, daß der Tragrahmen (10) einen oberen Randflansch (14) und einen unteren Randflansch (16) hat, daß der obere Randflansch (14) gebildet ist durch mindestens zwei im Abstand voneinander angeordneten Randleisten (20, 22), zwischen denen über den Umfang verteilt Versteifungsrippen (24, 26) angeordnet sind, und daß ferner die die beiden Randflansche (14, 16) verbindende Rahmenwand (18) innen mit den Einhängemitteln (30) für die werkstückspezifischen Tragelemente (62, 74) und außen vorzugsweise ebenfalls mit Versteifungsrippen (34, 36) versehen ist.

2. Magazinbehälter nach Anspruch 1, dadurch gekennzeichnet, daß der vom unteren Randflansch (16) des Tragrahmens (10) nach unten abstehende Stapelrand (40) gebildet ist durch mindestens zwei parallel nebeneinander einherlaufende Randleisten (42, 44), zwischen denen Versteifungsrippen (46, 48, 49) angeordnet sind.

3. Magazinbehälter nach Anspruch 1 oder 2, dadurch gekennzeichnet, daß Aufnahmen (50) für Positionierelemente am bzw. im oberen Randflansch (14) des Tragrahmens (10) vorgesehen sind.

4. Magazinbehälter nach einem der Ansprüche 1 - 3, dadurch gekennzeichnet, daß Aufnahmen (52') für Positionierelemente am bzw. im Stapelrand (40) vorgesehen sind.

5. Magazinbehälter nach Anspruch 3 oder 4, dadurch gekennzeichnet, daß die Aufnahmen (50 bzw. 52') für die Positionierelemente gebildet sind zwischen zwei benachbarten Versteifungsrippen (26 bzw. 48) im oberen Randflansch (14) bzw. im Stapelrand (40), deren auf die Positionierelemente abgestimmter Abstand sich vorzugsweise zur Behältermitte hin verjüngt.

6. Magazinbehälter nach einem der vorhergehenden Ansprüche, dadurch gekennzeichnet, daß am Tragrahmen (10) mindestens an zwei gegenüberliegenden Rahmenschenkeln und vorzugsweise an deren voneinander abgekehrten Außenseiten Handgriffe (54) zum manuellen Transportieren des Magazinbehälters vorgesehen sind.

7. Magazinbehälter nach Anspruch 6, dadurch gekennzeichnet, daß die Handgriffe (54) zwischen dem oberen und dem unteren Randflansch (14, 16) des Tragrahmens (10) einstückig an dessen Rahmenwand (18) angeformt sind.

8. Magazinbehälter nach Anspruch 7, dadurch gekennzeichnet, daß jeder Handgriff (54) eine parallel zu den Randflanschen (14, 16) laufende, von der Rahmenwand (18) nach außen abstehende Griffleiste (56) hat, die mit nach unten abgewinkelten Endabschnitten (58) versehen ist, an die je ein Wandschenkel (60) in einem ein Hintergreifen mit Handhabungsgeräten zulassenden Abstand von der Rahmenwand (18) angeformt ist.

9. Magazinbehälter nach Anspruch 8, dadurch gekennzeichnet, daß der untere Randflansch (16) im Bereich der Handgriffe (54) ausgespart ist.

10. Magazinbehälter nach einem der vorhergehenden Ansprüche, dadurch gekennzeichnet, daß in den Tragrahmen (10) werkstückspezifisch ausgebildete Tragelemente (74) vertikal verschiebbar einsetzbar sind, die vorzugsweise mit Positionierflächen für den Angriff und/oder passenden Eingriff von an den Bearbeitungsstationen vorgesehenen, zum Positionieren der Tragelemente (74) mindestens in einer Koordinatenrichtung (X-, Y-, Z-Achse) dienenden Positionierelementen (82) versehen sind.

11. Magazinbehälter nach einem der vorhergehenden Ansprüche, dadurch gekennzeichnet, daß Versteifungsrippen (34, 36) an der Rahmenwand (18) des Tragrahmens (10) ein Stück weit unterhalb der unteren Randleiste (22) des oberen Randflansches (14) enden und daß an den von den Versteifungsrippen (34, 36) nicht übergriffenen oberen Abschnitten der Rahmenwand (18) und an der unteren Randleiste (22) des oberen Randflansches (14) Führungs- und Stützflächen (38, 39) für eine Hubgabel oder für Führungsleisten eines Einschubgehäuses gebildet sind.

12. Magazinbehälter nach einem der vorhergehenden Ansprüche, dadurch gekennzeichnet, daß die beiden oberen Randleisten (20, 22) des Tragrahmens (10) mit übereinanderliegenden Ausklinkungen (88) für den vertikalen Zugriff von Aushebemitteln versehen sind.

13. Magazinbehälter nach einem der vorhergehenden Ansprüche, dadurch gekennzeichnet, daß der Tragrahmen (10) am oberen Randflansch (14) mit Mitteln (90, 94) zum vorzugsweise lösbaren Anbringen eines Lagersicherungselementes (92) für einen aufgesetzten Tragrahmen (10) eines anderen Magazinbehälters versehen ist.

14. Magazinbehälter nach Anspruch 13, dadurch gekennzeichnet, daß das Lagesicherungselement (92) am Randflansch (14) des Tragrahmens (10) nach innen absteht und der an der Unterseite des Tragrahmens (10) vorgesehene Stapelrand (40) mit einer entsprechenden Aussparung bzw. Abflachung (96) versehen ist.

15. Magazinbehälter nach Anspruch 14, dadurch gekennzeichnet, daß das Lagesicherungselement (92) eine etwa dreieckförmige, an einem Eck mit einem Steckzapfen (93) versehene Platte ist, welche auf einen vorzugsweise um die Plattendicke gegenüber der oberen Randleistenebene vertieften, mit einer dem Steckzapfen (93) angepaßten Steckbohrung (94) versehenen Eckbereich (90) der oberen Randleiste (20) des Tragrahmens (10) aufsteckbar ist.

16. Magazinbehälter nach einem der vorhergehenden Ansprüche, dadurch gekennzeichnet, daß an den Längsseiten des Tragrahmens (10) zwischen zwei Versteifungsrippen (36) der Rahmenwand (18), der als Hilfsgriff dienenden unteren Randleiste (22) des oberen Randflansches (14) und dem unteren Randflansch (16) ein Beschriftungsfeld (97) für individuelle Behälterbezeichnung, Numerierung, Warensignete und dergleichen, bzw. ein Raum (98) für das Anbringen von Warenbegleitscheinen gebildet ist.

17. Magazinbehälter nach Anspruch 16, dadurch gekennzeichnet, daß die den Raum (98) für das Anbringen von Warenbegleitscheinen umgebenden Flächen am unteren Randflansch (16) und an den Versteifungsrippen (36) mit Rastmitteln (99) zum Festhalten einer eingesetzten Warenbegleitschein-Tasche (100) versehen sind.

18. Magazinbehälter nach einem der vorhergehenden Ansprüche, dadurch gekennzeichnet, daß der Tragrahmen (10) mit Mitteln (102) zum Befestigen eines elektronischen Datenträgers (104) versehen ist.

19. Magazinbehälter nach einem der vorhergehenden Ansprüche, dadurch gekennzeichnet, daß der Tragrahmen (10) vorzugsweise unmittelbar neben den Anschlagflächen (110) für den Angriff von Vereinzelern mit Abfrageelementen (108) für die Transportsteuerung versehen ist.

20. Magazinbehälter nach einem der vorhergehenden Ansprüche, dadurch gekennzeichnet, daß in den Tragrahmen (10) ein vorzugsweise mit Querrippen versehener Boden auswechselbar einsetzbar ist.

21. Magazinbehälter nach einem der vorhergehenden Ansprüche, dadurch gekennzeichnet, daß am Tragrahmen (10) ein vorzugsweise mit Querrippen versehener Boden (12) einstückig angeformt ist.

22. Magazinbehälter nach einem der vorhergehenden Ansprüche, dadurch gekennzeichnet, daß der Behälterboden (12) und/oder die Rahmenwand (18) mit Rillen (112 bzw. 114) versehen sind.

## Claims

1. Stackable magazine receptacle for the storage and transportation of workpieces on conveyor tracks, having a supporting frame (10) which is provided on at least two opposite inner wall surfaces with suspension means (30) for the position-orientated suspension of workpiece-specific supporting elements (62, 74) for workpieces to be deposited and at at least two points on the frame wall with holding fixtures (50, 52') for positioning elements disposed on the conveyor track, and additionally having a skirting stacking border (40) on the underside of the supporting frame, which stacking border serves as a bearing surface for the supporting frame on the conveyor track and is capable of engaging into an opening border of another magazine receptacle, characterised in that the supporting frame (10) has an upper marginal flange (14) and a lower marginal flange (16), in that the upper marginal flange (14) is formed by at least two marginal rails (20, 22) which are disposed at a distance apart and between which, distributed over the periphery, there are disposed stiffening ribs (24, 26), and additionally in that the frame wall (18) connecting the two marginal flanges (14, 16) is provided on the inside with the suspension means (30) for the workpiece-specific supporting elements (62, 74) and preferably, on the outside, likewise with stiffening ribs (34, 36).

2. Magazine receptacle according to Claim 1, characterised in that the stacking border (40) protruding downwards from the lower marginal flange (16) of the supporting frame (10) is formed by at least two marginal rails (42, 44), running along adjacently to each other in parallel, between which there are disposed stiffening ribs (46, 48, 49).

3. Magazine receptacle according to Claim 1 or 2, characterised in that holding fixtures (50) for positioning elements are provided on or in the upper marginal flange (14) of the supporting frame (10).

4. Magazine receptacle according to one of Claims 1 - 3, characterised in that holding fixtures (52') for positioning elements are provided on or in the stacking border (40).

5. Magazine receptacle according to Claim 3 or 4, characterised in that the holding fixtures (50 or 52') for the positioning elements are formed between two adjacent stiffening ribs (26 or 48) in the upper marginal flange (14) or in the stacking border (40), the distance between which, tailored to the positioning elements, is preferably tapered in the direction of the middle of the receptacle.

6. Magazine receptacle according to one of the preceding claims, characterised in that on the supporting frame (10), at least on two opposite frame legs and preferably on their outer sides facing away from each other, handles (54) are provided for the manual transportation of the magazine receptacle.

7. Magazine receptacle according to Claim 6, characterised in that the handles (54) are formed, between the upper and the lower marginal flange (14, 16) of the supporting frame (10), in one piece onto its frame wall (18).

8. Magazine receptacle according to Claim 7, characterised in that each handle (54) has a grip rail (56) which runs parallel to the marginal flanges (14, 16) and protrudes outwards from the frame wall (18) and which is provided with downwardly angled-off end sections (58), onto which a wall leg (60) is in each case formed at a distance from the frame wall (18) which allows manipulating instruments to engage behind.

9. Magazine receptacle according to Claim 8, characterised in that the lower marginal flange (16) is recessed in the region of the handles (54).

10. Magazine receptacle according to one of the preceding claims, characterised in that supporting elements (74) of workpiece-specific configuration can be inserted into the supporting frame (10) so as to be vertically displaceable, which supporting elements are preferably provided with positioning surfaces for the application and/or snug engagement of positioning elements (82) provided at the machine-working bays and serving for the positioning of the supporting elements (74) in at least one coordinate direction (X, Y, Z-axis).

11. Magazine receptacle according to one of the preceding claims, characterised in that stiffening ribs (34, 36) end on the frame wall (18) of the supporting frame (10) some way beneath the lower marginal rail (22) of the upper marginal flange (14) and in that on the upper sections, not engaged over by the stiffening ribs (34, 36), of the frame wall (18) and on the lower marginal rail (22) of the upper marginal flange (14) there are formed guide and supporting surfaces (38, 39) for a lifting fork or for guide rails of a slide-in housing.

12. Magazine receptacle according to one of the preceding claims, characterised in that the two upper marginal rails (20, 22) of the supporting frame (10) are provided with jogs (88), situated one on top of the other, to enable vertical access by lifting-out means.

13. Magazine receptacle according to one of the preceding claims, characterised in that the supporting frame (10) is provided on the upper marginal flange (14) with means (90, 94) for the preferably detachable attachment of a position-securing element (92) for a mounted supporting frame (10) of another magazine receptacle.

14. Magazine receptacle according to Claim 13, characterised in that the position-securing element (92) on the marginal flange (14) of the supporting frame (10) protrudes inwards and the stacking border (40) provided on the underside of the supporting frame (10) is provided with a corresponding recess or flattening (96).

15. Magazine receptacle according to Claim 14, characterised in that the position-securing element (92) is an approximately triangular plate provided at one corner with a plug-in spigot (93), which plate can be mounted onto a corner region (90) of the upper marginal rail (20) of the supporting frame (10), the said corner region preferably being sunken by the thickness of the plate in relation to the plane of the upper marginal rail and being provided with a socket bore (94) matched to the plug-in spigot (93).

16. Magazine receptacle according to one of the preceding claims, characterised in that on the longitudinal sides of the supporting frame (10), between two stiffening ribs (36) of the frame wall (18), the lower marginal rail (22), serving as an auxiliary handle, of the upper marginal flange (14) and the lower marginal flange (16), there is formed a write-in box (97) for individual receptacle specification, numbering, goods markings and the like or a space (98) for the attachment of shipping documents.

17. Magazine receptacle according to Claim 16, characterised in that the surfaces, surrounding the space (98) for the attachment of shipping documents, on the lower marginal flange (16) and on the stiffening ribs (36) are provided with latching means (99) for the securement of an inserted sleeve (100) for shipping documents.

18. Magazine receptacle according to one of the preceding claims, characterised in that the supporting frame (10) is provided with means (102) for fastening an electronic data carrier (104).

19. Magazine receptacle according to one of the preceding claims, characterised in that the supporting frame (10) is provided, preferably directly next to the stop surfaces (110) for the application of isolators, with interrogation elements (108) for the transport control system.

20. Magazine receptacle according to one of the preceding claims, characterised in that a base, preferably provided with transverse ribs, can be exchangeably inserted into the supporting frame (10).

21. Magazine receptacle according to one of the preceding claims, characterised in that a base (12), preferably provided with transverse ribs, is formed in one piece onto the supporting frame (10).

22. Magazine receptacle according to one of the preceding claims, characterised in that the receptacle base (12) and/or the frame wall (18) is/are provided with channels (112 or 114).

## Revendications

1. Récipient empilable pour le stockage et le transport de pièces sur des bandes de convoyeur, avec un cadre support (10) qui est muni sur au moins deux parois internes se faisant face de moyens d'accrochage (30) pour suspendre en position orientée des éléments supports (62, 74) spécifiques de pièces, pour des pièces à ranger et sur au moins deux endroits de la paroi de cadre, deux évidements (50, 52') pour des éléments de positionnement disposés sur la bande de convoyeur, et en outre d'un bord d'empilage périphérique (40) à la partie inférieure du cadre support, qui sert à la pose du cadre support sur la bande de convoyeur et peut venir s'adapter en prise dans le bord d'ouverture d'un autre récipient de stockage, caractérisé en ce que le cadre support (10) a une bride de bord supérieure (14) et une bride de bord inférieure (16), que la bride de bord supérieure (14) est formée par au moins deux lames de bord (20, 22) disposées à un intervalle l'une de l'autre, entre lesquelles sont disposées et réparties sur la périphérie des nervures de renfort (24, 26) et qu'en outre la paroi de cadre (18) reliant les deux brides de bord (14, 16) est munie intérieurement de moyens d'accrochage (30) pour des éléments support (62, 74) spécifiques de pièces et est munie extérieurement de préférence également de nervures de renfort (34, 36).

2. Récipient de stockage selon la revendication 1, caractérisé en ce qu'est formé se détachant vers le bas un bord d'empilage (40) depuis la bride de bord inférieure (16) du cadre support (10) par au moins deux lames de bord (42, 44) s'étendant parallèlement côte à côte sur la périphérie, entre lesquelles sont implantées des nervures de renfort (46, 48, 49).

3. Récipient de stockage selon la revendication 1 ou 2, caractérisé en ce qu'on prévoit des évidements (50) sur ou dans la bride de bord supérieure (14) du cadre support (10) pour des éléments de positionnement.

4. Récipient de stockage selon l'une des revendications 1 - 3, caractérisé en ce que les évidements (52') sont prévus pour des éléments de positionnement sur, par exemple, le bord d'empilage.

5. Récipient de stockage selon la revendication 3 ou 4, caractérisé en ce que les évidements (50 ou 52') sont formés pour les éléments de positionnement entre deux nervures de renfort consécutives (26 ou 48) dans la bride de bord supérieure (14) ou dans le bord d'empilage (40), dont l'écartement adapté aux éléments de positionnement va en se rétrécissant de préférence vers le milieu du récipient.

6. Récipient de stockage selon l'une des revendications précédentes, caractérisé en ce que sur le cadre support (10) on prévoit au moins deux poignées (54) sur des branches de cadre se faisant face et de préférence sur leurs faces externes opposées pour le transport manuel du récipient de stockage.

7. Récipient de stockage selon la revendication 6, caractérisé en ce que les poignées (54) sont moulées d'une pièce entre la bride de bord supérieur (14) et la bride inférieure (16) du cadre support (10) sur sa paroi de cadre (18).

8. Récipient de stockage selon la revendication 7, caractérisé en ce que chaque poignée (54) a une lame de prise (56) s'étendant vers l'extérieur depuis la paroi de cadre (18) en faisant le tour parallèlement aux brides de bord (14, 16), qui est munie de parties terminales (58) incurvée vers le bas sur lesquelles est moulée une branche de paroi (60) avec un intervalle vis-à-vis de la paroi de cadre (18) permettant le passage par derrière d'appareils de manipulation.

9. Récipient de stockage selon la revendication 8, caractérisé en ce que la bride de bord inférieure (16) est évidée dans le domaine des poignées (54).

10. Récipient de stockage selon l'une des revendications précédentes, caractérisé en ce que les éléments supports (74) constitués spécifiquement dans le cadre support (10) peuvent être insérés verticalement, ils sont munis de préférence de surface de positionnement pour l'accrochage et/ou la prise ajustée d'éléments de positionnement (82) prévus aux postes d'usinage servant à positionner les éléments supports (74) au moins dans un sens de coordonnées (axe X-, Y-, Z).

11. Récipient de stockage selon l'une des revendications précédentes, caractérisé en ce que les nervures de renfort (34, 36) sur la paroi de cadre (18) du cadre support (10) se terminent un peu endessous de la lame de bord inférieure (22) de la bride de bord supérieure (14) et que sont formées des surfaces de guidage et d'appui (38, 39) aux parties supérieures de la paroi de cadre (18) non touchées par les nervures de renfort (34, 36) et sur la lame de bord inférieure (22) de la bride de bord supérieure (14) pour une fourche de levage ou pour des lames de guidage d'un boîtier d'insertion.

12. Récipient de stockage selon l'une des revendications précédentes, caractérisé en ce que les deux lames de bord supérieures (20, 22) du cadre support (10) sont munies d'entailles (88) placées l'une au dessus de l'autre pour la prise verticale de moyens de levage.

13. Récipient de stockage selon l'une des revendications précédentes, caractérisé en ce que le cadre support (10) est muni sur la bride supérieure de bord (14) de moyens (90, 94) pour adjoindre de manière amovible de préférence un élément de sécurité de pose (92) pour un cadre support (10) d'un autre récipient de stockage placé au-dessus.

14. Récipient de stockage selon la revendication 13, caractérisé en ce que l'élément de sécurité de pose (92) se détache sur la bride de bord (14) du cadre support (10) vers l'intérieur et le bord d'empilage (40) prévu à la face inférieure du cadre support (10) est muni d'un évidement correspondant ou d'une partie plane (96).

15. Récipient de stockage selon la revendication 14, caractérisé en ce que l'élément de sécurité de pose (92) est une plaque à peu près triangulaire qui est munie en un coin d'un tourillon d'insertion (93), qu'on peut insérer dans une zone de coin (90) en creux, de l'épaisseur de la plaque par rapport au plan de lame de bord supérieure, muni d'un alésage d'insertion (94) adapté au tourillon d'insertion (93), de la lame de bord supérieur (20) du cadre support (10).

16. Récipient de stockage selon l'une des revendications précédentes, caractérisé en ce que sur les côtés longitudinaux du cadre support (10) entre deux nervures de renfort (36) de la paroi de cadre (18), la lame de bord (22) inférieure de la bride de bord supérieure (14) servant de poignée et la bride de bord inférieure (16) on ménage un champ d'insertion (97) pour la désignation individuelle du récipient, la numérotation, la désignation de pièce et analogue ou un espace (98) pour déposer les fiches suiveuses de pièces.

17. Récipient de stockage selon la revendication 16, caractérisé en ce que les surfaces entourant l'espace (98) pour déposer les fiches suiveuses de pièces sont munies à la bride de bord inférieure (16) et sur les nervures de renfort (36) de moyen de fixation (99) pour maintenir une pochette de fiche suiveuse (100).

18. Récipient de stockage selon l'une des revendications précédentes, caractérisé en ce que le cadre support (10) est muni de moyens (102) pour fixer un support de données électroniques (104).

19. Récipient de stockage selon l'une des revendications précédentes, caractérisé en ce que le cadre support (10) est muni de préférence immédiatement à côté des surfaces de butées (110) pour l'accrochage de séparateurs d'éléments d'interrogation (108) pour la régulation du transport.

20. Récipient de stockage selon l'une des revendications précédentes, caractérisé ce qu'un fond muni de préférence de nervures transversales peut être inséré dans le cadre support (10).

21. Récipient de stockage selon l'une des revendications précédentes, caractérisé en ce que sur le cadre support (10) un fond (12) muni de préférence de nervures transversales est moulé d'une pièce.

22. Récipient de stockage selon l'une des revendications précédentes, caractérisé en ce que le fond de récipient (12) et/ou la paroi de cadre (18) sont munies de cannelures (112 ou 114).
